# FASCICULE DE BREVET EUROPEEN

(11) **EP 3 990 988 B1**
(45) Date de publication et mention de la délivrance du brevet: **18.03.2026**
(21) Numéro de dépôt: 20726496.1
(22) Date de dépôt: 25.05.2020
(51) Int. Cl.: G04B 47/06, G04F 7/08

(54) **MONTRE DE PLONGEE**
TAUCHUHR
DIVING WATCH

(30) Priorité: 28.06.2019 EP 19183410
(43) Date de publication de la demande: 04.05.2022
(73) Titulaire: Blancpain SA., 1348 Le Brassus (CH)
(72) Inventeur: HAYEK, Marc Alexander, 1096 Cully (CH); BALLESTA, Laurent, 34130 Mauguio (FR)
(74) Mandataire: ICB SA
(86) Numéro de dépôt international: PCT/EP2020/064449
(87) Numéro de publication internationale: WO 2020/259936

(56) Documents cités:
- CH-A2- 698 906
- FR-A- 1 285 895
- FR-A- 1 572 837

## Description

### Domaine technique

L'invention concerne une montre de plongée permettant de fournir à un plongeur une indication de la valeur instantanée de son temps de plongée.

### Arrière-plan technologique

Différents paramètres doivent être connus d'un plongeur lorsqu'il effectue une plongée subaquatique afin de garantir sa sécurité. Le plongeur doit notamment pouvoir connaître instantanément son temps de plongée pour ne pas épuiser ses réserves en oxygène et pouvoir remonter à la surface en toute sécurité.

Des montres qui fournissent à un plongeur des informations relatives à son temps de plongée sont déjà connues, voir par exemple le document FR1572837A.

Toutefois, de telles montres ne permettent pas d'établir de manière directe c'est-à-dire sans la réalisation de la part du plongeur d'un calcul mental ou encore d'un raisonnement à partir de données de durée visibles sur ces montres, le temps de plongée dès lors qu'il est supérieur à une heure.

Il existe donc un besoin dans l'état de la technique pour une montre indiquant au plongeur de manière directe le temps de plongée qu'elle que soit la durée de cette plongée.

### Résumé de l'invention

Un des buts de l'invention est d'améliorer la sécurité du plongeur lors d'une plongée en facilitant la prise de connaissance par ce dernier d'une information relative à la durée de cette plongée.

La présente invention a pour objet de répondre à cette demande en procurant une montre de plongée comportant un premier dispositif d'affichage de l'heure courante et un deuxième dispositif d'affichage analogique d'une durée de plongée, ledit deuxième dispositif comprenant une aiguille dédiée à l'indication d'une durée de plongée et une lunette rotative pourvue d'une face visible comportant une échelle de temps comportant des graduations temporelles, ladite lunette étant configurée pour coopérer avec ladite aiguille dédiée animée en permanence d'un mouvement de rotation uniforme, en affichant une valeur instantanée de la durée de la plongée, l'aiguille dédiée présentant une vitesse angulaire qui est différente de celle de chacune des autres aiguilles de cette montre.

Grâce à ces caractéristiques, la présente invention procure une montre de plongée qui fournit au plongeur des indications relatives au temps de plongée et ce, en voyant d'un simple coup d'œil, l'aiguille dédiée à l'indication d'une durée de plongée désignant une graduation temporelle de l'échelle de temps comprise sur la face visible de la lunette rotative. Ce faisant, le plongeur est ainsi assuré d'effectuer dans des conditions optimales cette plongée en pouvant porter son attention et sa concentration sur la gestion de sa consommation d'oxygène ou encore le cas échéant en pouvant réaliser des paliers de décompression, ce qui améliore sa sécurité. Effectivement, la simple lecture de la durée de plongée n'imposant plus la réalisation de calculs fastidieux permet ainsi au plongeur de libérer une part de stress liée à cette durée de plongée. De plus, il peut alors reporter sa concentration et son attention sur d'autres aspects de la plongée qui sont sensibles et précieux pour sa survie et ce, du fait qu'il est rassuré avec raison sur la fiabilité de l'information relative à la durée de plongée.

Dans d'autres modes de réalisation :
- ladite aiguille dédiée indique l'heure et les minutes relatives à la durée de plongée ;
- l'échelle de temps définit un intervalle de temps strictement supérieur à une heure ;
- la face visible de la lunette rotative comprend un index de positionnement de ladite lunette relativement à l'aiguille dédiée ;
- la lunette rotative est montée mobile en rotation unidirectionnelle sur une carrure d'un boitier étanche de ladite montre ;
- la montre comprend un dispositif de blocage du positionnement de la lunette relativement à l'aiguille dédiée ;
- l'aiguille dédiée présente une forme ou une couleur la distinguant d'aiguilles du premier dispositif d'affichage ;
- les graduations temporelles de l'échelle de temps et tout ou partie d'une face visible de l'aiguille dédiée présentent une couleur similaire ;
- les graduations temporelles de l'échelle de temps et tout ou partie d'une face visible de l'aiguille dédiée présentent une couleur similaire qui est différente de celle d'une autre partie d'un boitier étanche de la montre notamment du cadran, d'un index compris dans/sur le cadran ou encore d'une aiguille du premier dispositif d'affichage ;
- les graduations temporelles de l'échelle de temps et tout ou partie d'une face visible de l'aiguille dédiée comprennent une matière luminescente ayant la propriété d'émettre de la lumière dans une couleur similaire ;
- les graduations temporelles de l'échelle de temps et tout ou partie d'une face visible de l'aiguille dédiée comprennent une matière luminescente ayant la propriété d'émettre de la lumière dans une couleur similaire qui est différente de celle d'une matière luminescente comprise dans une autre partie d'un boitier étanche de la montre notamment du cadran, d'un index compris dans/sur le cadran ou encore d'une aiguille du premier dispositif d'affichage ;
- le premier dispositif d'affichage est un dispositif d'affichage analogique ou numérique ;
- la montre est mécanique ou électromécanique ;
- les premier et deuxième dispositifs sont deux dispositifs d'affichage distincts ;
- lorsque lorsque le premier dispositif d'affichage est analogique, l'aiguille dédiée et l'ensemble des aiguilles de ce premier dispositif sont coaxiales.

### Brève description des figures

L'invention sera décrite ci-après de manière plus détaillée à l'aide des dessins annexés, donnés à titre d'exemples nullement limitatifs, dans lesquels :
- Les figure 1a à 1c représentent une vue en perspective d'une montre de plongée affichant de manière analogique différentes valeurs instantanées d'une durée de plongée, selon un mode de réalisation de l'invention ;
- La figure 2 représente une vue en perspective d'un mouvement de cette montre, selon le mode de réalisation de l'invention ;
- La figure 3 est une vue à plus grande échelle d'une partie A de la figure 2, et
- La figure 4 est une vue en coupe axiale du mouvement, selon le mode de réalisation de l'invention.

### Description détaillée de l'invention

La présente invention procède de l'idée originale qui consiste à équiper une montre de plongée 1 d'un dispositif d'affichage 3 analogique d'une durée de plongée permettant au plongeur de se rendre compte d'un simple coup d'œil du temps écoulé de la plongée qu'il est en train d'effectuer et, le cas échéant, de remonter à la surface ou de poursuivre cette plongée en fonction par exemple de l'état de ses réserves en oxygène. La montre de plongée 1 selon l'invention permet donc d'accroître la sécurité du plongeur. Les figures 1a à 1b sont des vues en perspective d'une montre de plongée 1 selon un mode de réalisation de l'invention. Désigné dans son ensemble par la référence numérique générale 1, cette montre 1 est de type conventionnel et peut être une montre mécanique ou électromécanique. Elle comporte un boitier étanche 14 pouvant, par exemple, être du type métallique comprenant une carrure 13 dans laquelle un fond est vissé ou maintenu par friction. Le boîtier 14 comprend des cornes prévues pour l'attache d'un bracelet et contient notamment un mouvement horloger 17 visible sur la figure 2 ainsi qu'un cadran 5. Un tel cadran 5 présente sur son pourtour extérieur des graduations horaires 16 telles que des appliques et/ou index horaires, représentant de manière classique des heures et minutes. Ce boitier 14 est fermé sur sa face supérieure par une glace, portant une lunette rotative/tournante 10 sur sa périphérie, la lunette 10 étant montée mobile en rotation relativement à la carrure 13. Cette rotation de la lunette 10 est de préférence réalisable de manière unidirectionnelle dans le sens antihoraire 23. De manière classique, des organes extérieurs de commande sont prévus sous la forme par exemple d'une couronne et/ou d'au moins un poussoir latéral.

Cette montre 1 comprend un premier dispositif d'affichage 2 de l'heure courante. Ce dispositif d'affichage 2 peut être analogique ou numérique. Dans le présent mode de réalisation, ce dispositif d'affichage 2 est de préférence analogique et est formé du cadran 5 et d'un aiguillage comportant une aiguille des heures 7, une aiguille des minutes 6 et une aiguille des secondes 8. Ces aiguilles 6, 7, 8 sont chacune montées classiquement en l'une de leurs extrémités sur un arbre de rotation correspondant disposé au centre du cadran 5 afin de se déplacer au-dessus de ce cadran 5. On remarquera que les graduations horaires 16 et tout ou partie d'une face visible de ces aiguilles 6, 7, 8 peuvent présenter une couleur similaire. De plus, les graduations horaires 16 et tout ou partie d'une face visible de ces aiguilles 6, 7, 8 peuvent comprendre une matière luminescente ayant la propriété d'émettre une fois plongées dans l'obscurité une lumière de couleur similaire. Cette matière peut être une matière connue sous les marques de « LumiNova^{®} » ou « Super-LumiNova^{®} ». On notera que la matière « Super-LumiNova^{®} » désigne ainsi une matière photoluminescente aux propriétés phosphorescentes. Dans l'obscurité, cette matière restitue la lumière emmagasinée sous forme par exemple d'une lueur de couleur bleue, vert ou encore rouge. Cette matière est appliquée sur ces aiguilles 6, 7, 8 et les graduations horaires 16. Une telle matière perd progressivement sa phosphorescence dans l'obscurité, mais se recharge automatiquement sous la lumière.

Cette montre 1 comprend aussi un deuxième dispositif d'affichage 3 qui est nécessairement analogique. Ce deuxième dispositif 3 comprend la lunette rotative 10 et une aiguille dédiée 4 à l'indication de la durée de plongée. Cette aiguille dédiée 4 autrement appelée « aiguille de durée de plongée » ou « aiguille d'indication de la durée de plongée » ou « aiguille de détermination de la durée de plongée » ou encore « aiguille d'indication d'une unique information relative à la durée de plongée », est animée :
- en permanence d'un mouvement de rotation uniforme et/ou continu, ou
- en permanence d'un mouvement circulaire uniforme et/ou continu, ou
- d'un mouvement permanent de rotation uniforme et/ou continu, ou
- d'un mouvement circulaire permanent uniforme et/ou continu.

Ce mouvement de rotation est réalisé dans le sens horaire. On notera que le mouvement de cette aguille ne peut être contrôlé par exemple par un bouton de la montre, ce mouvement est permanent comme celui des aiguilles des heures et minutes 7, 6 de cette montre. Autrement dit, cette aiguille dédiée 4 fonctionne sans interruption tant que la montre à l'énergie pour assurer le fonctionnement du mouvement de cette montre. Cette aiguille 4 est qualifiée d'aiguille « dédiée » car elle est destinée uniquement et spécifiquement à l'établissement de l'information relative à la durée de la plongée, elle ne participe donc à la réalisation d'aucune autre fonction de la montre 1. Cette aiguille dédiée 4 est montée à une de ses extrémités sur un arbre de rotation correspondant agencé au centre du cadran 5, en particulier au centre de la lunette 10. La lunette 10 comprend une face visible 9 sur laquelle est reportée une échelle de temps 11, comportant des graduations temporelles, et définissant un intervalle de temps strictement supérieur à une heure. On notera que les graduations temporelles comportent un index de positionnement 12 de ladite lunette 10 relativement à l'aiguille dédiée 4, cet index 12 définissant le début et la fin de cette échelle de temps 11. Dans l'exemple représenté sur les figures 1a à 1c, l'intervalle de temps est de trois heures et cette échelle de temps 11 est alors graduée de cinq minutes en cinq minutes. On comprend que dans d'autres variantes cet intervalle de temps pourrait être de manière non limitative et non exhaustive de deux, quatre, cinq ou encore six heures. Dans cette configuration, l'aiguille dédiée 4 coopère avec l'échelle de temps 11 pour donner au plongeur une indication instantanée de la durée de la plongée déjà réalisée/écoulée. Autrement dit, la lunette 10 en comprenant cette échelle de temps 11, est configurée pour coopérer avec cette aiguille dédiée 4 pour un affichage de manière analogique d'une valeur instantanée de la durée de la plongée ou une valeur immédiate et sans calcule relative la durée de la plongée. Cette valeur peut donc être instantanée, immédiate ou encore une valeur de lecture sur la lunette de la durée de la plongée. On comprend que l'aiguille dédiée 4 coopérant avec la lunette graduée 10 est apte à indiquer une valeur instantanée de la durée d'une plongée c'est-à-dire une identification visuelle du temps de plongé inscrit sur la graduation de l'échelle de temps de la lunette et désignée par l'extrémité de cette aiguille dédiée 4. Cette aiguille dédiée 4 ne coopère pas avec la lunette 10 pour indiquer un temps restant au plongeur avant la réalisation d'un palier de décompression comme cela est souvent le cas dans l'état de la technique. Dans ce contexte, l'aiguille dédiée 4 indique une graduation temporelle de l'échelle de temps 11, graduation qui comprend l'heure et les minutes relatives à la durée de plongée. En complément, on comprend que dans cette configuration où l'intervalle de temps est de trois heures, l'extrémité de l'aiguille dédiée 4 doit pour parcourir cette échelle de temps 11 en partant de l'index de positionnement 12 jusqu'à arriver à ce même index 12, décrire un angle de 360 degrés.

Dans ce deuxième dispositif d'affichage 3, l'aiguille dédiée 4 présente une forme ou une couleur qui vise à la distinguer de l'aiguillage du premier dispositif d'affichage 2 à savoir les aiguilles des heures, des minutes et des secondes. De plus, les graduations temporelles de l'échelle de temps 11 et tout ou partie d'une face visible 15 de l'aiguille dédiée 4 présentent :
- une couleur similaire, ou
- une couleur similaire qui est différente de celle d'une autre partie du boitier étanche 14 de la montre 1 notamment du cadran 5, d'une graduation horaire 16 comprise dans/sur le cadran 5 ou encore d'une aiguille 6, 7, 8 du premier dispositif d'affichage 2.

En complément, les graduations temporelles et tout ou partie de la face visible 15 de l'aiguille dédiée 4 comprennent une matière luminescente ayant la propriété d'émettre de la lumière dans :
- une couleur similaire, ou
- une couleur similaire qui est différente de celle d'une matière luminescente comprise dans une autre partie du boitier étanche 14 de la montre 1 notamment du cadran 5, d'une graduation horaire 16 comprise dans/sur le cadran 5 ou encore d'une aiguille 6, 7, 8 du premier dispositif d'affichage 2.

On notera que comme dans le premier dispositif 2, les graduations temporelles et l'aiguille dédiée 4 comprennent une matière luminescente ayan la propriété d'émettre une fois ces derniers plongés dans l'obscurité, une lumière de couleur similaire. Cette matière peut correspondre à une matière connue sous les marques de « LumiNova^{®} » ou « Super-LumiNova^{®} ».

Ces premier et deuxième dispositifs 2, 3 sont deux dispositifs d'affichage 2, 3 distincts car ils contribuent à transmettre au plongeur deux informations différentes, l'une sur l'heure courante et l'autre sur la durée d'une plongée et ce, à partir de composants différents de la montre 1, l'aiguillage et le cadran 5 pour le premier dispositif 2 et l'aiguille dédiée 4 et la lunette 10 pour le deuxième dispositif 3. On notera que lorsque le premier dispositif d'affichage 2 est analogique, l'aiguille dédiée 4 et l'ensemble des aiguilles 6, 7, 8 de ce premier dispositif 3 sont coaxiales entre elles. Autrement dit, l'aiguille dédiée 4, l'aiguille des heures 7, l'aiguille des minutes 6 et l'aiguille des secondes 8 sont coaxiales. Toutes ces aiguilles 4, 6, 7, 8 de la montre sont montées dans cette dernière en étant coaxiales entre elles.

Cette aiguille dédiée 4 présente une vitesse angulaire qui est différente de celle de l'ensemble des autres aiguilles de cette montre. Cette aiguille dédiée 4 présente une vitesse angulaire qui est différente de celle de chacune des autres aiguilles 6, 7, 8 de cette montre 1. Cette aiguille dédiée 4 présente une vitesse angulaire constante qui est comprise entre les vitesses angulaires des aiguilles des heures et des minutes 7, 6 de la montre. Cette aiguille dédiée 4 présente une vitesse angulaire qui est supérieure à la vitesse angulaire de l'aiguille des minutes 6. Cette aiguille dédiée 4 présente une vitesse angulaire qui est inférieure à la vitesse angulaire de l'aiguille des heures 7. A noter que les vitesses angulaires de ces aiguilles référencées 4, 6 et 7 sont constantes. Dans ce mode de réalisation où l'intervalle de temps est de trois heures, l'aiguille dédiée 4 se déplace trois fois plus rapidement que l'aiguille des minutes 6 du premier dispositif 2 et quatre fois plus lentement que l'aiguille des heures 7. Dans ce contexte, le mouvement 17 illustré sur les figures 2 à 4 comprend une première roue dentée 20 apte à exécuter une rotation complète selon l'intervalle de temps de l'échelle de temps 11 définie sur la lunette 10 et qui est ici de trois heures. Cette première roue dentée 20 qui est agencée dans ce mouvement 17 au-dessus d'une roue des heures 21, est comprise sur un arbre de rotation sur lequel est fixée par chassage l'aiguille dédiée 4. Cette première roue de dentée 20 engraine une deuxième roue dentée 19 montée sur un arbre fixé à une roue de minuterie 18 du mouvement 17. On notera que la roue des heures 21 engraine un pignon 22 compris sur l'arbre de la roue de minuterie 18.

La montre 1 comprend aussi un dispositif de blocage du positionnement de la lunette 10 relativement à l'aiguille dédiée 4. Un tel dispositif de blocage est d'une conception connue de l'état de la technique et il n'est donc pas nécessaire de la décrire ici d'avantage. On notera que ce dispositif de blocage est prévu pour empêcher une rotation intempestive de la lunette 10, qui risquerait de fausser l'information relative à la durée de plongée résultant de la coopération entre l'aiguille dédiée 4 et la lunette 10.

Dans une mode de réalisation cette montre de plongée 1 comporte le premier dispositif d'affichage 2 de l'heure courante et le deuxième dispositif d'affichage 3 analogique de la durée de plongée, ledit deuxième dispositif 3 comprenant l'aiguille de durée de plongée 4 animée d'un mouvement circulaire permanent uniforme ainsi que la lunette rotative 10 pourvue de la face visible 9 comportant l'échelle de temps 11 comportant les graduations temporelles, ladite lunette 10 étant configurée pour coopérer avec ladite aiguille dédiée 4 en affichant une valeur instantanée/immédiate de la durée de la plongée.

Dans un autre mode de réalisation, cette montre de plongée 1 comporte le premier dispositif d'affichage analogique 2 de l'heure courante et le deuxième dispositif d'affichage 3 analogique de la durée de plongée, ledit deuxième dispositif 3 comprenant l'aiguille de durée de plongée 4 animée d'un mouvement circulaire permanent uniforme ainsi que la lunette rotative 10 pourvue de la face visible 9 comportant l'échelle de temps 11 comportant les graduations temporelles, ladite lunette 10 étant configurée pour coopérer avec ladite aiguille dédiée 4 en affichant une valeur instantanée/immédiate de la durée de la plongée, ladite aiguille dédiée 4 et l'ensemble des aiguilles 6, 7, 8 du premier dispositif 3 étant coaxiales.

Le procédé d'estimation d'une durée de plongée à partir de cette montre 1 est le suivant :
lorsque le plongeur débute sa plongée, le procédé comprend alors une étape d'agencement de l'index de positionnement 12 compris sur la lunette 10 en regard de l'extrémité de l'aiguille dédiée 4 comme cela est visible sur la figure 1b. Lors de cette étape, la lunette 10 dont l'index 12 est initialement positionné sur la graduation horaire relative au chiffre douze pour douze heures dans un exemple illustré sur la figue 1a, est alors actionnée de manière à réaliser une rotation dans le sens antihoraire 23 jusqu'au positionnement de cet index 12 en face de l'aiguille dédiée 4.

Par la suite, ce procédé prévoit une étape détermination de la durée de plongée. Lors de cette étape, dès lors que le plongeur souhaite disposer de la valeur instantanée de la durée de cette plongée, il convient juste de d'identifier visuellement la graduation de l'échelle de temps 11 indiquée par l'extrémité de l'aiguille dédiée 4. Par exemple sur la figure 1c, cette valeur instantanée correspond à une durée de plongée de deux heures vingt-cinq.

Ainsi, l'invention permet de fournir au plongeur des indications relatives au temps de plongée et ce, en voyant d'un simple coup d'œil, la désignation par l'aiguille dédiée 4 d'une graduation temporelle de l'échelle de temps 11 compris sur la face visible 9 de la lunette rotative 10.

## Revendications

1. Montre de plongée (1) comportant un premier dispositif d'affichage (2) de l'heure courante et un deuxième dispositif d'affichage (3) analogique d'une durée de plongée, ledit deuxième dispositif (3) comprenant une aiguille dédiée (4) à l'indication d'une durée de plongée et une lunette rotative (10) pourvue d'une face visible (9) comportant une échelle de temps (11) comportant des graduations temporelles, ladite lunette (10) étant configurée pour coopérer avec ladite aiguille dédiée (4) animée en permanence d'un mouvement de rotation uniforme, **caractérisée en ce que** l'aiguille dédiée (4) présente une vitesse angulaire qui est différente de celle de chacune des autres aiguilles (6, 7, 8) de cette montre (1).

2. Montre de plongée (1) selon la revendication précédente, **caractérisée en ce que** ladite aiguille dédiée (4) indique l'heure et les minutes relatives à la durée de plongée.

3. Montre de plongée (1) selon l'une quelconque des revendications précédentes, **caractérisée en ce que** l'échelle de temps (11) définit un intervalle de temps strictement supérieur à une heure.

4. Montre de plongée (1) selon la revendication précédente, **caractérisée en ce que** la face visible (9) de la lunette rotative (10) comprend un index (12) de positionnement de ladite lunette (10) relativement à l'aiguille dédiée (4).

5. Montre de plongée (1) selon l'une quelconque des revendications précédentes, **caractérisée en ce que** la lunette rotative (10) est montée mobile en rotation unidirectionnelle sur une carrure (13) d'un boitier étanche (14) de ladite montre (1).

6. Montre de plongée (1) selon l'une quelconque des revendications précédentes, **caractérisée en ce qu'**elle comprend un dispositif de blocage du positionnement de la lunette (10) relativement à l'aiguille dédiée (4).

7. Montre de plongée (1) selon l'une quelconque des revendications précédentes, **caractérisée en ce que** l'aiguille dédiée (4) présente une forme ou une couleur la distinguant d'aiguilles (6, 7, 8) du premier dispositif d'affichage (2).

8. Montre de plongée (1) selon l'une quelconque des revendications précédentes, **caractérisée en ce que** les graduations temporelles de l'échelle de temps (11) et tout ou partie d'une face visible (15) de l'aiguille dédiée (4) présentent :
- une couleur similaire ;
- une couleur similaire qui est différente de celle d'une autre partie d'un boitier étanche (14) de la montre notamment du cadran (5), d'un index (16) compris dans/sur le cadran (5) ou encore d'une aiguille (6, 7, 8) du premier dispositif d'affichage (2).

9. Montre de plongée (1) selon l'une quelconque des revendications précédentes, **caractérisée en ce que** les graduations temporelles de l'échelle de temps (11) et tout ou partie d'une face visible (15) de l'aiguille dédiée (4) comprennent une matière luminescente ayant la propriété d'émettre de la lumière dans :
- une couleur similaire ;
- une couleur similaire qui est différente de celle d'une matière luminescente comprise dans une autre partie d'un boitier étanche (14) de la montre notamment du cadran (5), d'un index (16) compris dans/sur le cadran (5) ou encore d'une aiguille (6, 7, 8) du premier dispositif d'affichage (2).

10. Montre de plongée (1) selon l'une quelconque des revendications précédentes, **caractérisée en ce que** le premier dispositif d'affichage (2) est un dispositif d'affichage analogique ou numérique.

11. Montre de plongée (1) selon l'une quelconque des revendications précédentes, **caractérisée en ce qu'**elle est mécanique ou électromécanique.

12. Montre de plongée (1) selon l'une quelconque des revendications précédentes, **caractérisée en ce que** les premier et deuxième dispositifs (2, 3) sont deux dispositifs d'affichage (2, 3) distincts.

13. Montre de plongée (1) selon l'une quelconque des revendications précédentes, **caractérisée en ce que** lorsque le premier dispositif d'affichage (2) est analogique, l'aiguille dédiée (4) et l'ensemble des aiguilles (6, 7, 8) de ce premier dispositif (3) sont coaxiales.

14. Montre de plongée (1) selon l'une quelconque des revendications précédentes, **caractérisée en ce que** ladite aiguille dédiée (4) est fixée par chassage sur un arbre de rotation comprenant une première roue dentée (20) agencée dans un mouvement (17) de la montre (1), ladite première roue (20) étant apte à exécuter une rotation complète selon l'intervalle de temps de l'échelle de temps (11) définie sur la lunette (10).

## Patentansprüche

1. Taucheruhr (1) mit einer ersten Anzeigevorrichtung (2) für die aktuelle Uhrzeit und einer zweiten analogen Anzeigevorrichtung (3) für eine Tauchzeit, wobei die zweite Anzeigevorrichtung (3) einen speziellen Zeiger (4) zur Anzeige einer Tauchzeit und eine drehbare Lünette (10) mit einer sichtbaren Seite (9) mit einer Zeitskala (11) mit Zeitgraduierungen, wobei die Lünette (10) so konfiguriert ist, dass sie mit dem speziellen Zeiger (4) zusammenwirkt, der ständig eine gleichmäßige Drehbewegung ausführt , **dadurch gekennzeichnet, dass** der spezielle Zeiger (4) eine Winkelgeschwindigkeit aufweist, die von der jeder der anderen Zeiger (6, 7, 8) dieser Uhr (1) abweicht.

2. Taucheruhr (1) gemäß dem vorstehenden Anspruch, **dadurch gekennzeichnet, dass** der spezielle Zeiger (4) die Stunde und die Minuten der Tauchzeit anzeigt.

3. Taucheruhr (1) gemäß einem beliebigen der vorstehenden Ansprüche, **dadurch gekennzeichnet, dass** die Zeitskala (11) einen Zeitintervall von genau mehr als einer Stunde definiert.

4. Taucheruhr (1) gemäß dem vorstehenden Anspruch, **dadurch gekennzeichnet, dass** die sichtbare Seite (9) der drehbaren Lünette (10) einen Index (12) zur Positionierung der Lünette (10) im Verhältnis zum speziellen Zeiger (4) umfasst.

5. Taucheruhr (1) gemäß einem beliebigen der vorstehenden Ansprüche, **dadurch gekennzeichnet, dass** die drehbare Lünette (10) einseitig drehbar auf einem Mittelteil (13) eines wasserdichten Gehäuses (14) der Uhr (1) mobil angebracht ist.

6. Taucheruhr (1) gemäß einem beliebigen der vorstehenden Ansprüche, **dadurch gekennzeichnet, dass** sie eine eine Vorrichtung zum Blockieren der Positionierung der Lünette (10) im Verhältnis zum speziellen Zeiger (4) umfasst.

7. Taucheruhr (1) gemäß einem beliebigen der vorstehenden Ansprüche, **dadurch gekennzeichnet, dass** der spezielle Zeiger (4) eine Form oder eine Farbe aufweist, die ihn von den Zeigern (6, 7, 8) der ersten Anzeigevorrichtung (2) unterscheidet.

8. Taucheruhr (1) gemäß einem beliebigen der vorstehenden Ansprüche, **dadurch gekennzeichnet, dass** die Zeiteinteilungen der Zeitskala (11) und die gesamte oder ein Teil einer sichtbaren Seite (15) des speziellen Zeigers (4) Folgendes aufweisen:
- eine ähnliche Farbe haben;
- eine ähnliche Farbe, die sich von der Farbe eines anderen Teils des wasserdichten Gehäuses (14) der Uhr, insbesondere des Zifferblatts (5), eines Index (16) im Zifferblatt (5) oder eines Zeigers (6, 7, 8) der ersten Anzeigevorrichtung (2) unterscheidet.

9. Taucheruhr (1) gemäß einem beliebigen der vorstehenden Ansprüche, **dadurch gekennzeichnet, dass** die Zeiteinteilungen der Zeitskala (11) und die gesamte oder ein Teil einer sichtbaren Seite (15) des speziellen Zeigers (4) ein lumineszentes Material enthalten, das Licht emittiert, wenn sie:
- eine ähnliche Farbe haben;
- eine ähnliche Farbe haben, die sich von der eines lumineszenten Materials eines anderen Teils des wasserdichten Gehäuses (14) der Uhr, insbesondere des Zifferblatts (5), eines Index (16) im Zifferblatt (5) oder eines Zeigers (6, 7, 8) der ersten Anzeigevorrichtung (2) unterscheidet.

10. Taucheruhr (1) gemäß einem beliebigen der vorstehenden Ansprüche, **dadurch gekennzeichnet, dass** die erste Anzeigevorrichtung (2) eine analoge oder digitale Anzeigevorrichtung ist.

11. Taucheruhr (1) gemäß einem beliebigen der vorstehenden Ansprüche, **dadurch gekennzeichnet, dass** sie mechanisch oder elektromechanisch ist.

12. Taucheruhr (1) gemäß einem beliebigen der vorstehenden Ansprüche, **dadurch gekennzeichnet, dass** die ersten und zweiten Vorrichtungen (2, 3) zwei getrennte Anzeigevorrichtungen (2, 3) sind.

13. Taucheruhr (1) gemäß einem beliebigen der vorstehenden Ansprüche, **dadurch gekennzeichnet, dass**, wenn die erste Anzeigeeinrichtung (2) analog ist, der spezielle Zeiger (4) und alle Zeiger (6, 7, 8) dieser ersten Vorrichtung (3) koaxial sind.

14. Taucheruhr (1) gemäß einem beliebigen der vorstehenden Ansprüche, **dadurch gekennzeichnet, dass** der spezielle Zeiger (4) durch Einpressen auf einer Drehwelle befestigt ist, die ein erstes Zahnrad (20) umfasst, das in einem Uhrwerk (17) der Uhr angeordnet ist, wobei das erste Rad (20) in der Lage ist, eine vollständige Drehung entsprechend dem Zeitintervall der auf der Lünette (10) definierten Zeitskala (11) auszuführen.

## Claims

1. A diving watch (1) comprising a first display device (2) for displaying the current time and a second analogue display device (3) for displaying a dive duration, said second device (3) comprising a hand (4 for indicating the dive duration and a rotatable bezel (10) with a visible face (9) comprising a time scale (11) comprising time graduations, said bezel (10) being configured to engage with said dedicated hand (4) which is continually and uniformly driven in a rotational movement, **characterised in that** the dedicated hand (4) has an angular velocity that is different from that of each of the other hands (6, 7, 8) on this watch (1).

2. The diving watch (1) according to the preceding claim, **characterised in that** said dedicated hand (4) indicates the hours and minutes relating to the diving time.

3. The diving watch (1) according to any of the preceding claims, **characterised in that** the time scale (11) defines a time interval strictly greater than one hour.

4. The diving watch (1) according to the preceding claim, **characterised in that** the visible face (9) of the rotatable bezel (10) comprises an index (12) for positioning said bezel (10) relative to the dedicated hand (4).

5. The diving watch (1) according to any of the preceding claims, **characterised in that** the rotatable bezel (10) is fitted so as to be rotationally mobile in a single direction on a middle (13) of a water-resistant case (14) of said watch (1).

6. The diving watch (1) according to any of the preceding claims, **characterised in that** it comprises a device for locking the positioning of the bezel (10) relative to the dedicated hand (4).

7. The diving watch (1) according to any of the preceding claims, **characterised in that** the dedicated hand (4) has a shape or colour distinguishing it from the hands (6, 7, 8) on the first display device (2).

8. The diving watch (1) according to any of the preceding claims, **characterised in that** the time graduations on the time scale (11) and all or part of a visible face (15) on the dedicated hand (4) have:
- a similar colour;
- a similar colour that is different from that of another part of a water-resistant case (14) of the watch, particularly of the dial (5), of an index (16) comprised in/on the dial (5) or of a hand (6, 7, 8) on the first display device (2).

9. The diving watch (1) according to any of the preceding claims, **characterised in that** the time graduations on the time scale (11) and all or part of a visible face (15) on the dedicated hand (4) comprise a luminescent material having the property of emitting light in:
- a similar colour;
- a similar colour that is different from that of a luminescent material comprised in another part of a water-resistant case (14) of the watch, particularly of the dial (5), of an index (16) comprised in/on the dial (5) or of a hand (6, 7, 8) on the first display device (2).

10. The diving watch (1) according to any of the preceding claims, **characterised in that** the first display device (2) is an analogue or digital display device.

11. The diving watch (1) according to any of the preceding claims, **characterised in that** it is mechanical or electromechanical.

12. The diving watch (1) according to any of the preceding claims, **characterised in that** the first and second devices (2, 3) are two separate display devices (2, 3).

13. The diving watch (1) according to any of the preceding claims, **characterised in that** when the first display device (2) is analogue, the dedicated hand (4) and the set of hands (6, 7, 8) on this first device (3) are coaxial.

14. The diving watch (1) according to any of the preceding claims, **characterised in that** said dedicated hand (4) is fastened by driving in on a rotary arbor comprising a first toothed wheel (20) arranged in a movement (17) of the watch (1), said first wheel (20) being able to make a complete rotation according to the time interval of the time scale (11) defined on the bezel (10).
